# FASCICULE DE BREVET EUROPEEN

(11) **EP 1 379 442 B1**
(45) Date de publication et mention de la délivrance du brevet: **14.06.2006**
(21) Numéro de dépôt: 02727678.1
(22) Date de dépôt: 19.04.2002
(51) Int. Cl.: B65D 47/34, B05B 11/00

(54) **DISPOSITIF POUR LE DOSAGE DE PRODUITS LIQUIDES OU EN GEL**
VORRICHTUNG ZUR DOSIERTEN ABGABE VON FLÜSSIGEN ODER GELFÖRMIGEN MEDIEN
DEVICE FOR DISPENSING A DOSE OF LIQUID OR GEL PRODUCTS

(30) Priorité: 20.04.2001 FR 0105367
(43) Date de publication de la demande: 14.01.2004
(73) Titulaire: REXAM DISPENSING SYSTEMS, 76470 Le Tréport (FR)
(72) Inventeur: BOUGAMONT, Jean-Louis, F-76260 EU (FR)
(74) Mandataire: Busnel, Jean-Benoît
(86) Numéro de dépôt international: PCT/FR2002/001345
(87) Numéro de publication internationale: WO 2002/085732

(56) Documents cités:
- EP-A- 0 586 963
- EP-A- 0 974 401
- CH-A- 324 547
- DE-A- 19 713 720
- FR-A- 1 236 720
- FR-A- 2 532 010

## Description

La présente invention conceme un dispositif pour le dosage d'un produit liquide ou en gel.

Plus précisément, le dispositif de l'invention est du type comprenant une tête de distribution mobile axialement en coiffant un réservoir de produit et pourvue d'un conduit de sortie et une chambre de dosage délimitée, d'une part, par un clapet d'admission et, d'autre part, par un piston dont la tige est raccordée à ladite tête et qui est équipé d'un clapet d'échappement.

Cependant, les dispositifs de ce type sont complexes, en particulier du fait que le clapet d'échappement doit garantir et maintenir l'étanchéité de la chambre en partie supérieure, cette demière étant toujours remplie de produit lorsque le dispositif se trouve en position de repos.

En outre, ces dispositifs comprennent généralement un organe de rappel de la tête en position haute constitué d'un ressort hélicoïdal métallique.

Ce ressort, outre, les problèmes de recyclabilité, est une pièce qu'il est difficile de positionner de façon fonctionnelle sans nuire à l'efficacité ou à l'encombrement du dispositif.

EP 0 974 401 divulgue un dispositif de ce type, pourvu d'un ressort de rappel de la tête en position haute, dans lequel la tige du piston se prolonge à l'intérieur de la chambre par une extrémité inférieure en saillie assurant le verrouillage étanche du clapet d'admission en position basse de la tête et dans lequel la chambre est ménagée dans une douille cylindroconiqe pourvue d'une collerette supérieure d'accrochage sur le bord du réservoir.

Dans ce dispositif connu, la tête est retenue en position haute vis-à-vis d'une séparation par rapport au réservoir par une collerette.

La tête est retenue en position basse par un système à baïonnette qui est mis en oeuvre par un appui sur la tête et une rotation de cette demière. Toutefois, dans cette position basse, un léger débattement vertical de la tête est possible et l'étanchéité du verrouillage du clapet risque de ne pas être toujours assurée. De plus, lorsqu'elle est en position haute, la tête peut facilement être déplacée vers le bas, provoquant un actionnement intempestif du dispositif.

La présente invention a pour but de résoudre ces problèmes techniques de manière satisfaisante.

Ce but est atteint selon l'invention grâce au fait que la tête de distribution comporte une jupe latérale externe pourvue de premiers moyens de blocage susceptibles de coopérer par encliquetage avec des deuxièmes moyens de blocage inférieur ménagés sur ladite collerette pour bloquer la tête en position basse et susceptibles de coopérer avec des deuxièmes moyens de blocage supérieur pour retenir la tête en position haute, vis-à-vis d'un arrachement et au fait que le dispositif est exempt d'un moyen de rappel du déplacement de la tête de distribution.

Grâce à ces dispositions, même si, la tête étant en position haute, on exerçait un appui involontaire sur cette demière la conduisant à se déplacer vers le bas, elle serait automatiquement bloquée en position basse par un simple encliquetage, pour éviter un nouveau remplissage de la chambre de dosage.

Avantageusement, les premiers moyens de blocage sont formés en partie inférieure de la jupe latérale externe.

Avantageusement, les premiers moyens de blocage sont formés par une nervure de blocage, tandis que les deuxièmes moyens de blocage inférieur sont formés par un rétreint inférieur.

Les deuxièmes moyens de blocage supérieurs sont quant à eux avantageusement formés par un jonc supérieur apte à retenir la nervure de blocage.

Cette nervure et ce jonc peuvent être dimensionnés pour générer, lors du coulissement de la jupe de la tête contre la collerette, des forces de frottement nécessitant l'application d'un effort minimum déterminé pour déplacer la tête.

En variante, les deuxièmes moyens de blocage supérieur peuvent coopérer par encliquetage avec les premiers moyens de blocage en position haute de la tête.

Par exemple, ces deuxièmes moyens de blocage supérieur peuvent être formés par un rétreint supérieur, analogue au rétreint inférieur.

De préférence, ladite collerette est pourvue d'un orifice d'évent éventuellement prolongé par une saignée ménagée sur la paroi exteme de la douille.

Dans ce cas, l'orifice d'évent est avantageusement disposé au travers d'un épaulement de liaison avec le corps de la douille. De plus, avantageusement, ladite tête comporte une paroi interne cylindrique, coaxiale avec ladite jupe, et destinée à obturer l'orifice d'évent en position basse de la tête.

Selon une autre caractéristique, la tige du piston comporte un conduit d'éjection axial débouchant, en partie haute, dans une cavité de ladite tête où est logé le clapet d'échappement.

Selon une variante, ladite cavité est ménagée dans un manchon solidaire de la partie inférieure de la tête et raccordé coaxialement à l'extrémité supérieure de la tige du piston.

De préférence, la paroi supérieure de ladite cavité est pourvue de canaux communiquant avec le conduit de sortie du produit.

Selon encore une autre caractéristique, le clapet d'admission comprend un tube axial en saillie à l'intérieur de la chambre et dans lequel vient s'engager l'extrémité inférieure de la tige du piston en position basse de la tête.

Selon une variante, la paroi latérale dudit tube comporte au moins une lumière pour le passage du produit.

Selon une autre variante, le clapet d'admission et/ou le clapet d'échappement comprennent une bille mobile obturante.

Le dispositif de l'invention s'affranchit par une structure simple constituée de peu de pièces d'un quelconque moyen de rappel du type ressort. Il est, en outre, facile à fabriquer, et donc fiable et économique.

Ce dispositif trouve aussi bien son application dans le domaine de la pharmacie où il peut permettre le dosage et la distribution notamment de sirops que dans le domaine des produits cosmétiques ou alimentaires.

L'invention sera mieux comprise à la lecture de la description qui va suivre en référence aux dessins, sur lesquels :
- la figure 1 représente une vue en coupe d'un mode de réalisation du dispositif de l'invention.
- Les figures 2A à 2D représentent des vues en coupe du dispositif de la figure 1, monté sur un réservoir de produit, pendant les différentes phases de la distribution.

Le dispositif représenté sur la figure 1 est destiné au dosage de produits liquides ou en gel. A cet effet, le dispositif comprend une tête de distribution 1 mobile axialement en coiffant un réservoir R de produit (dont seul le col C est apparent sur la figure 1). La tête 1 est pourvue d'un conduit 11 de sortie du produit.

Le dispositif comprend également une chambre de dosage 20 délimitée, d'une part, par un clapet d'admission 22 et, d'autre part, par un piston 3 dont la tige 31 est raccordée à la tête 1. Le piston 3 est équipé d'un clapet d'échappement 32.

Dans le mode de réalisation représenté, les clapets d'admission et d'échappement comprennent chacun une bille mobile obturante. La chambre 20 est ménagée ici dans une douille 2 à corps cylindroconique, pourvue d'une collerette supérieure 21 d'accrochage sur le bord du col C du réservoir.

La tige 31 du piston 3 se prolonge à l'intérieur de la chambre 20 par une extrémité inférieure 31 a en saillie qui assure le verrouillage du clapet d'admission 22, en position basse de la tête 1.

La tête 1 comporte une jupe latérale externe 12 pourvue à sa partie inférieure d'une nervure de blocage 12a susceptible de coopérer avec deux butées de blocage ménagées sur la paroi exteme de la collerette 21.

Ces deux butées sont formées respectivement d'un jonc supérieur 21 a limitant la course de la tête vers le haut et d'un rétreint inférieur 21b assurant la retenue de la tête 1 en position basse par encliquetage amovible de la nervure 12a.

La périphérie intérieure de la jupe 12 présente une gorge annulaire 12b dans laquelle pénètre par encliquetage le jonc 21 a en position basse de la tête 1.

Dans cette position basse, l'extrémité 31 a du piston 31 peut très légèrement s'écraser élastiquement contre le clapet 22 et/ou le siège 2a du clapet 2 peut légèrement se déformer élastiquement pour assurer la fermeture étanche de ce clapet.

Le déplacement axial de la tige 1 s'effectue par traction ou appui manuels en mode tiré-poussé en l'absence d'un quelconque moyen de rappel et de façon guidée par contact de glissement de la nervure 12a sur la paroi exteme de la collerette 21, entre les deux butées 21 a, 21 b.

La collerette 21 est pourvue, le cas échéant, d'un orifice d'évent 210. Cet orifice est disposé au travers de l'épaulement 212 de liaison avec le corps de la douille 2.

Lorsque le col C est emprisonné avec un léger serrage entre le corps de la douille 2 et la paroi latérale de la collerette 21, il est prévu de prolonger l'orifice 210 par une saignée verticale (non représentée) réalisée sur la paroi exteme du corps de la douille 2.

Dans le mode de réalisation représenté, cette saignée n'est pas nécessaire du fait qu'il existe un espace intercalaire autorisant le passage de la reprise d'air dans le réservoir via l'orifice 210.

De même, le très léger jeu existant entre la paroi interne de la jupe 12 et en particulier la nervure 12a, d'une part, et la paroi externe de la collerette 21, d'autre part, est suffisant pour permettre la reprise d'air.

La tête 1 comporte une paroi interne cylindrique 14 située coaxialement et radialement à l'intérieur de la jupe 12 et destinée à obturer l'orifice d'évent 210 en position basse de la tête 1.

A cet effet, la paroi 14 est disposée au droit de l'orifice 210 et son épaisseur est supérieure au diamètre de l'orifice 210.

En position basse de la tête 1, la paroi dans laquelle est formé l'épaulement 212 peut légèrement se déformer élastiquement vers l'intérieur du récipient sous l'effet de la pression exercée par la paroi cylindrique 14 pour garantir l'obturation de l'évent 210.

La tige 31 du piston 3 comporte, sur toute sa hauteur, un conduit d'éjection axial 30 débouchant, en partie haute, dans une cavité 10 de la tête 1 où est logé le clapet d'échappement 32 à bille. L'extrémité inférieure du conduit 30 délimite l'orifice d'évacuation du produit à partir de la chambre 20.

La cavité 10 est ménagée dans un manchon 13 solidaire de la partie inférieure de la tête 1 et raccordé coaxialement à l'extrémité supérieure de la tige 31.

La paroi supérieure de la cavité 10 est pourvue d'un réseau de canaux 10a communiquant avec le conduit 11 de sortie du produit et permettant le passage du produit lorsque la bille du clapet 32 est plaquée contre ladite paroi en phase de distribution (voir figure 2C) sous la pression du produit éjecté.

La clapet d'admission 22 comprend un tube axial 23 qui fait saillie à l'intérieur de la chambre 20 et dans lequel vient s'engager l'extrémité inférieure 31 a de la tige 31 du piston 3 en position basse de la tête 1.

Cet engagement, qui s'effectue sans serrage radial, est poursuivi jusqu'à mise en appui de l'extrémité 31a de la tige 31 contre la bille du clapet 22. Le verrouillage du clapet dans cette position d'étanchéité correspondant au calage de la bille dans le fond du tube 23 est garanti par encliquetage de la nervure 12a dans le rétreint 21 b de la collerette 21 comme représenté sur les figures 2A et 2D.

La paroi latérale du tube 23 comporte au moins une lumière 23a permettant le passage transversal du produit en phase de remplissage de la chambre par montée de la tête 1 et aspiration du produit comme représenté sur la figure 2B.

## Revendications

1. Dispositif pour le dosage de produits liquides ou en gel comprenant une tête de distribution (1) mobile axialement en coiffant un réservoir (R) de produit et pourvue d'un conduit de sortie (11) et une chambre de dosage (20) délimitée, d'une part, par un clapet d'admission (22) et, d'autre part, par un piston (3) dont la tige (31) est raccordée à ladite tête (1) et qui est équipé d'un clapet d'échappement (32), la tige (31) du piston (3) se prolongeant à l'intérieur de la chambre (20) par une extrémité inférieure en saillie (31 a) assurant le verrouillage étanche du clapet d'admission (22) en position basse de la tête (1), ladite chambre (20) étant ménagée dans une douille cylindroconique (2) pourvue d'une collerette supérieure (21) d'accrochage sur le bord du réservoir (R), **caractérisé en ce que** la tête de distribution (1) comporte une jupe latérale externe (12) pourvue de premiers moyens de blocage (12a) susceptibles de coopérer par encliquetage avec des deuxièmes moyens de blocage inférieur (21 b) ménagés sur ladite collerette pour bloquer la tête en position basse et susceptibles de coopérer avec des deuxièmes moyens de blocage supérieur (21 a) pour retenir la tête en position haute vis-à-vis d'un arrachement et **en ce que** le dispositif est exempt d'un moyen de rappel du déplacement de la tête de distribution.

2. Dispositif selon la revendication 1, **caractérisé en ce que** les premiers moyens de blocage (12a) sont formés en partie inférieure de la jupe latérale exteme (12).

3. Dispositif selon la revendication 1 ou 2, **caractérisé en ce que** les premiers moyens de blocage sont formés par une nervure de blocage (12a), tandis que les deuxièmes moyens de blocage inférieur sont formés par un rétreint inférieur (21 b).

4. Dispositif selon l'une quelconque des revendications 1 à 3, **caractérisé en ce que** les deuxièmes moyens de blocage supérieur sont formés par un jonc supérieur (21 a).

5. Dispositif selon la revendication 4, **caractérisé en ce que** la jupe latérale exteme (12) présente une gorge annulaire (12b) apte à coopérer par encliquetage avec le jonc (21 a) en position basse de la tête de distribution.

6. Dispositif selon l'une quelconque des revendications 1 à 5, **caractérisé en ce que** ladite collerette (21) est pourvue d'un orifice d'évent (210) éventuellement prolongé par une saignée ménagée sur la paroi exteme de la douille (2).

7. Dispositif selon la revendication 6, **caractérisé en ce que** ladite tête (1) comporte une paroi interne cylindrique (14), coaxiale avec ladite jupe (12) et destinée à obturer l'orifice d'évent (210) en position basse de la tête (1).

8. Disposition selon les revendications 6 ou 7, **caractérisé en ce que** l'orifice d'évent (210) est formé au travers d'un épaulement (212) de liaison avec le corps de la douille (2).

9. Dispositif selon la revendication 8, **caractérisé en ce que** la paroi dans laquelle est formé cet épaulement (212) est apte à se déformer élastiquement sous l'effet de la pression exercée par la paroi cylindrique (14) en position basse de la tête de distribution (1).

10. Dispositif selon l'une des revendications précédentes, **caractérisé en ce que** la tige (31) du piston (3) comporte un conduit d'éjection axial (30) débouchant, en partie haute, dans une cavité (10) de ladite tête où est logé le clapet d'échappement (32).

11. Dispositif selon la revendication 10, **caractérisé en ce que** ladite cavité (10) est ménagée dans un manchon (13) solidaire de la partie inférieure de la tête (1) et raccordé coaxialement à l'extrémité supérieure de la tige (31) du piston (3).

12. Dispositif selon la revendication 10 ou 11, **caractérisé en ce que** la paroi supérieure de ladite cavité (10) est pourvue de canaux (10a) communiquant avec le conduit de sortie (11) du produit.

13. Dispositif selon l'une quelconque des revendications précédentes, **caractérisé en ce que** le clapet d'admission (22) comprend un tube axial (23) en saillie à l'intérieur de la chambre (20) et dans lequel vient s'engager l'extrémité inférieure (31a) de la tige (31) du piston (3) en position basse de la tête (1).

14. Dispositif selon la revendication 13, **caractérisé en ce que** la paroi latérale dudit tube (23) comporte au moins une lumière (23a) pour le passage du produit.

15. Dispositif selon l'une des revendications précédentes, **caractérisé en ce que** le clapet d'admission (22) et/ou le clapet d'échappement (32) comprennent une bille mobile obturante.

## Claims

1. System for dispensing liquid or gel products comprising a dispensing valve (1) that is axially mobile and covers a reservoir (R) of product and is provided with an outlet duct (11) and a dispensing chamber (20) delimited, on the one hand, by a suction valve (22) and, on the other hand, by a piston (3) the rod (31) of which is connected to said valve (1) and which is equipped with a exhaust valve (32), the rod (31) of the piston (3) extending inside the chamber (20) by a projecting bottom end (31a) assuring the watertight locking of the suction valve (22) in the lower position of the valve (1), said chamber (20) being arranged inside a cylindroconical bushing (2) equipped with a top flange (21) for hooking onto the edge of the reservoir (R), **characterised in that** the dispensing valve (1) comprises an outer lateral skirt (12) provided with a first set of blocking means (12a) that can cooperate by means of a lock mechanism with a second set of lower blocking means (21b) arranged on said flange such as to block the valve in its lower position and which can cooperate with a second set of upper blocking means (21a) such as to keep the valve in the upper position with regard to a pull-out and **in that** the device is not equipped with means for returning the movement of the dispensing valve.

2. System according to claim 1, **characterised in that** the first set of blocking means (12a) is formed in the bottom part of the outer lateral skirt (12).

3. System according to claim 1 or 2, **characterised in that** the first set of blocking means is formed by a blocking rib (12a) while the second set of blocking means is formed by a lower swaging (21b).

4. System according to any one of the claims from 1 to 3, **characterised in that** the second set of upper blocking means is formed by an upper rod (21a).

5. System according to claim 4, **characterised in that** the outer lateral skirt (12) has an annular groove (12b) that can cooperate by means of a locking mechanism with the rod (21a) in the lower position of the dispensing valve.

6. System according to any one of the claims from 1 to 5, **characterised in that** said flange (21) is provided with a venting orifice (210), which may be extended by a recess made in the outer wall of the bushing (2).

7. System according to claim 6, **characterised in that** said valve (1) comprises a cylindrical inner wall (14) that is coaxial with said skirt (12) and designed such as to block the venting orifice (210) in the lower position of the valve (1).

8. Arrangement according to claims 6 or 7, **characterised in that** the venting orifice (210) is formed through a shoulder (212) that links it with the body of the bushing.

9. System according to claim 8, **characterised in that** the wall in which this shoulder is formed (212) is able to distort elastically under the effect of the pressure exerted by the cylindrical wall (14) in the lower position of the dispensing valve (1).

10. System according to any one of the preceding claims, **characterised in that** the rod (31) of the piston (3) comprises an axial chute (30) that opens, at the top, into a cavity (10) of said valve where the exhaust valve (32) is housed.

11. System according to claim 10, **characterised in that** said cavity (10) is made in a sleeve (13) that is solidly attached to the bottom part of the valve (1) and coaxially connected to the upper end of the rod (31) of the piston (3).

12. System according to claim 10 or 11, **characterised in that** the upper wall of said cavity (10) is equipped with channels (10a) that communicate with the product outlet duct (11).

13. System according to any one of the preceding claims, **characterised in that** the suction valve (22) comprises an axial tube (23) that projects into the chamber (20) and in which the bottom end (31a) of the rod (31) of the piston (3) is inserted in the lower position of the valve (1).

14. System according to claim 13, **characterised in that** the side wall of said tube (23) comprises at least one opening (23a) for the passage of the product.

15. System according to any one of the preceding claims, **characterised in that** the suction valve (22) and/or the exhaust valve (32) comprise a blocking mobile ball.

## Patentansprüche

1. Dosiervorrichtung für flüssige oder gelartige Produkte, mit einem über einem Produkt-Vorratsbehälter (R) angeordneten, axial mobilen Spenderkopf (1), der mit einer Ausgangsleitung (11) und einer einerseits von einem Einlassventil (22) und andererseits von einem Kolben (3), dessen Stange (31) an dem besagten Kopf (1) angeschlossen ist, begrenzten Dosierkammer (20) ausgestattet ist, und mit einem Auslassventil (32), wobei die Stange (31) des Kolbens (3) innerhalb der Kammer (20) von einem unteren abstehenden Ende (31a) verlängert wird, das die dichte Verriegelung des Einlassventils (22) in der unteren Position des Kopfs (1) gewährleistet, wobei die besagte Kammer (20) in einer kegelzylindrischen Hülse (2) mit einem oberen Kragen (21) zum Einhaken auf dem Rand des Vorratsbehälters (R) ausgebildet ist, **dadurch gekennzeichnet, dass** der Spenderkopf (1) eine seitliche Außenverkleidung (12) umfasst, die mit ersten Rastmitteln (12a) versehen ist, die durch Einklinken mit zweiten unteren, an dem besagten Kragen vorgesehenen Rastmitteln (21b) zusammenwirken können, um den Kopf in der unteren Position zu arretieren, und mit zweiten oberen Rastmitteln (21a) zusammenwirken können, um den Kopf in der oberen Position gegen ein Abreißen festzuhalten, und dass die Vorrichtung kein Rückstellmittel des Verfahrens des Spenderkopfs umfasst.

2. Vorrichtung nach Anspruch 1, **dadurch gekennzeichnet, dass** die ersten Rastmittel (12a) am unteren Teil der seitlichen Außenverkleidung (12) ausgebildet sind.

3. Vorrichtung nach Anspruch 1 oder 2, **dadurch gekennzeichnet, dass** die ersten Rastmittel aus einer Rastrippe (12a) bestehen, während die zweiten unteren Rastmittel aus einem unteren Rücksprung (21b) bestehen.

4. Vorrichtung nach einem der Ansprüche 1 bis 3, **dadurch gekennzeichnet, dass** die zweiten oberen Rastmittel aus einer oberen Wulst (21a) bestehen.

5. Vorrichtung nach Anspruch 4, **dadurch gekennzeichnet, dass** der seitliche Außenmantel (12) eine ringförmige Kehle (12b) aufweist, die durch Einklinken mit der Wulst (21a) in der unteren Position des Spenderkopfs zusammenwirken kann.

6. Vorrichtung nach einem der Ansprüche 1 bis 5, **dadurch gekennzeichnet, dass** der besagte Kragen (21) eine Lüftungsöffnung (210) aufweist, die gegebenenfalls durch eine in der Außenwand der Hülse (2) vorgesehene Fuge verlängert wird.

7. Vorrichtung nach Anspruch 6, **dadurch gekennzeichnet, dass** der besagte Kopf (1) eine zylindrische Innenwand (14) aufweist, die koaxial zu der besagten Verkleidung (12) verläuft und dazu bestimmt ist, die Lüftungsöffnung (210) in der unteren Position des Kopfs (1) zu verschließen.

8. Vorrichtung nach den Ansprüchen 6 oder 7, **dadurch gekennzeichnet, dass** die Lüftungsöffnung (210) durch eine Schulter (212) zur Verbindung mit dem Körper der Hülse (2) hindurch ausgebildet ist.

9. Vorrichtung nach Anspruch 8, **dadurch gekennzeichnet, dass** die Wand, in der diese Schulter (212) ausgebildet ist, sich unter der Wirkung des von der zylindrischen Wand (14) ausgeübten Drucks elastisch verformen kann, wenn sich der Spenderkopf (1) in der unteren Position befindet.

10. Vorrichtung nach einem der vorangehenden Ansprüche, **dadurch gekennzeichnet, dass** die Stange (31) des Kolbens (3) ein axiales Auswurfrohr (30) umfasst, das an dem oberen Teil in einen Hohlraum (10) des besagten Kopfs mündet, in dem das Auslassventil (32) untergebracht ist.

11. Vorrichtung nach Anspruch 10, **dadurch gekennzeichnet, dass** der besagte Hohlraum (10) in einer fest mit dem unteren Teil des Kopfs (1) verbundenen Muffe (13) ausgebildet und koaxial an dem oberen Ende der Stange (31) des Kolbens (3) angeschlossen ist.

12. Vorrichtung nach Anspruch 10 oder 11, **dadurch gekennzeichnet, dass** die obere Wand des besagten Hohlraums (10) Kanäle (10a) aufweist, die mit dem Ausgangsrohr (11) des Produkts in Verbindung stehen.

13. Vorrichtung nach einem der vorangehenden Ansprüche, **dadurch gekennzeichnet, dass** das Einlassventil (22) ein in die Kammer (20) hinein ragendes axiales Rohr (23) umfasst, in das das untere Ende (31a) der Stange (31) des Kolbens (3) eingreift, wenn sich der Kopf (1) in der unteren Position befindet.

14. Vorrichtung nach Anspruch 13, **dadurch gekennzeichnet, dass** die Seitewand des besagten Rohrs (23) mindestens eine Aussparung (23a) für den Durchlauf des Produkts umfasst.

15. Vorrichtung nach einem der vorangehenden Ansprüche, **dadurch gekennzeichnet, dass** das Einlassventil (22) und/oder das Auslassventil (32) eine mobile Verschlusskugel umfasst.
